# EUROPÄISCHE PATENTSCHRIFT

(11) **EP 0 151 799 B1**
(45) Veröffentlichungstag und Bekanntmachung des Hinweises auf die Patenterteilung: **08.03.1989**
(21) Anmeldenummer: 84116258.9
(22) Anmeldetag: 22.12.1984
(51) Int. Cl.: F02P 7/02

(54) **Zündverteiler für eine Mehrzylinderbrennkraftmaschine**
Distributor for a multicylinder internal-combustion engine
Distributeur pour allumage d'un moteur polycylindrique

(30) Priorität: 15.02.1984 DE 3405267
(43) Veröffentlichungstag der Anmeldung: 21.08.1985
(73) Patentinhaber: ROBERT BOSCH GMBH, 70442 Stuttgart (DE)
(72) Erfinder: Assenheimer, Jürgen, Dipl.-Ing.(FH), D-7126 Sersheim (DE); Kalippke, Harald, Dipl.-Ing., D-7141 Benningen (DE)

(56) Entgegenhaltungen:
- DE-A- 3 104 115
- FR-A- 2 420 666
- FR-A- 2 524 568
- US-A- 3 789 168

## Beschreibung

### Stand der Technik

Die Erfindung geht aus von einem Zündverteiler nach dem Oberbegriff des Hauptanspruches. Es ist aus offenkundigen Benutzungshandlungen bereits ein Läufer eines Zündverteilers bekannt, bei dem das Gewinde zum Eindrehen der Fixierschraube in der Antriebswelle vorgesehen ist. Es wird daher beim Eindrehen der Fixierschraube die Antriebswelle nur im Bereich einer gedachten Mantellinie gegen die Lagerbuchse gezogen und somit auch lediglich in diesem Bereich die Kraftübertragung vorgenommen, weshalb dort der Verschleiß sehr groß ist und die Lebensdauer einer solchen Verbindung nicht in jedem Fall befriedigt.

### Vorteile der Erfindung

Bei dem erfindungsgemäßen Zündverteiler wird durch Anwendung der kennzeichnenden Maßnahmen des Hauptanspruches die vorerwähnte Unzulänglichkeit in befriedigendem Maß vermieden.

In den Unteransprüchen sind vorteilhafte Maßnahmen für die Realisierung der Erfindung angegeben.

### Zeichnung

In der Zeichnung ist sowohl eine bekannte Ausführung als auch die Möglichkeit gezeigt, wie beispielsweise der Läufer des Zündverteilers nach Art und Weise der Erfindung befestigt sein kann. Es zeigen Figur 1 eine bekannte Befestigung des Läufers und die Figuren 2 bis 4 einen nach der Erfindung auf der Antriebswelle gesicherten Läufer.

### Beschreibung

Der in Figur 1 dargestellte und zum Stand der Technik zählende Läufer eines Zündverteilers ist zum Verteilen von Zündspannungsimpulsen in einer Mehrzylinderbrennkraftmaschine bestimmt. Der Läufer besteht aus einem Isolierkörper 1, der einen hülsenförmigen Abschnitt 2 und einen radial von den hülsenförmigen Abschnitt 2 abstehenden Finger 3 aufweist. Aus dem Finger 3 ragt eine Elektrode 4 heraus, die bei Rotation des Läufers an nicht dargestellten Festelektroden vorbeibewegbar ist, wobei diese Festelektroden mit Zündkerzen in den Zylindern der Brennkraftmaschine verbunden sind. Um den Läufer 1 in Rotaion zu versetzen, ragt eine Antriebswelle 5 mit ihrem Endabschnitt in ein Sackloch 6, das von einer fest in dem hülsenförmigen Abschnitt 2 sitzenden und beispielsweise aus Messing bestehenden Lagerbuchsen 7 umschlossen ist. Zur Sicherung des Läufers 1 auf der Antriebswelle 5 ist eine Fixierschraube 8 vorgesehen, die durch eine Durchgangsbohrung 9 in der Lagerbuchse 7 greift und in ein Gewinde 10 der Antriebswelle 5 eingedreht ist. Für das Eindrehen der Fixierschraube 8 in das Gewinde 10 ist eine Ausnehmung 11 in dem hülsenformigen Abschnitt 2 des Läufers 1 vorgesehen.

Die soeben beschriebene Befestigungsart hat den Nachteil, daß beim Eindrehen der Fixierschraube 8 in das Gewinde 10 die Antriebswelle 5 nur im Bereich einer Mantellinie gegen die Lagerbuchse 7 gezogen wird und somit lediglich dort die Kräfteübertragung stattfindet. Hieraus resultiert eine relativ hohe Beanspruchung und demzufolge auch ein großer Verschleiß, weshalb die Lebensdauer einer solchen Befestigung nicht in jedem Fall befriedigt.

In Figur 2 ist ein Befestigungsbeispiel nach der Erfindung gezeigt, das im Vergleich zur bekannten Ausführung weniger Beanspruchung und somit auch weniger Verschleiß verursacht.

Teile, die in Funktion und Anordnung mit Teilen in Figur 1 übereinstimmen haben hier das gleiche Bezugszeichen und sind nicht noch einmal im einzelnen beschrieben.

Die erfindungsgemäße Befestigung unterscheidet sich insofern von der bekannten Ausführung, als das Gewinde 10 zum Einschrauben der Fixierschraube 8 in der Lagerbuchse 7 vorgesehen ist und die in dieses Gewinde 10 eingedrehte Fixierschraube 8 mit ihrem vorderen Abschnitt in eine Ausnehmung 12 der Antriebswelle 5 drückt.

Eine einfache Ausführung erhält man, wenn man den vorderen Abschnitt der Fixierschraube 8 abrundet und die für die Aufnahme dieses vorderen Abschnittes in der Antriebswelle vorgesehene Ausnehmung 12 kalottenförmig ausbildet.

Durch die soeben beschriebene Maßnahme drückt einerseits die Fixierschraube 8 gegen die Antriebswelle 5 und andererseits die Antriebswelle 5 im Bereich einer gegenüber der Ausnehmung 12 um 180° versetzten Mantellinie gegen die Lagerbuchse 7, so daß hier die Kräfteübertragung gut verteilt und der Verschleiß - im Vergleich zur bekannten Ausführung - wesentlich herabgesetzt ist.

Figur 3 zeigt eine Befestigung nach der Erfindung, bei der - im Vergleich zur Ausführung nach Figur 2 - die Kräfteübertragung noch besser verteilt und demzufolge der Verschleiß noch weiter herabgesetzt ist, wobei in Figur 4 die Stirnseite der in das Sackloch 6 ragenden Antriebswelle 5 dargestellt ist. Die Verbesserung besteht darin, daß der vordere Abschnitt der Fixierschraube 8 Kegelform hat und die für die Aufnahme dieses vorderen Abschnittes in der Antriebswelle 5 vorgesehene Ausnehmung 12 eine sich verjüngende Querbohrung 13 ist. Dabei geht von der Stirnseite des in das Sackloch 6 ragenden Abschnittes der Antriebswelle 5 ein über den gesamten Wellendurchmesser verlaufender Längsschlitz 14 aus, dessen Breite a von der gedachten Längsmittelachse der Querbohrung 13 halbiert wird und dessen Länge b sich über das Querloch 13 hinauserstreckt.

## Patentansprüche

1. Zündverteiler für eine MehrzylinderBrennkraftmaschine mit einer durch die Brennkraftmaschine in Rotation versetzbaren Antriebswelle (5), ferner mit einem auf der Antriebswelle (5) angeordneten Läufer (1), durch den Zündspannungsimpulse auf Festelektroden verteilt werden, mit einer im Läufer (1) fest angeordneten Lagerbuchse (7), mit einem von der Lagerbuchse (7) umschlossenen Sackloch (6) für die Aufnahme der Antriebswelle (5) und mit einer radial durch die Lagerbuchse (7) in eine Ausnehmung (12) in der Antriebswelle (5) greifenden Fixierschraube (8), dadurch gekennzeichnet, daß sich das Gewinde (10) zum Eindrehen der Fixierschraube (8) in der Lagerbuchse (7) befindet und die in dieses Gewinde eingedrehte Fixierschraube (8) mit ihrem vorderen Abschnitt in die Ausnehmung (12) der Antriebswelle (5) drückt.

2. Zündverteiler nach Anspruch 1, dadurch gekennzeichnet, daß der vordere Abschnitt der Fixierschraube (8) abgerundet ist und die für die Aufnahme dieses vorderen Abschnittes in der Antriebswelle (5) vorgesehene Ausnehmung (12) Kalottenform hat.

3. Zündverteiler nach Anspruch 1, dadurch gekennzeichnet, daß der vordere Abschnitt der Fixierschraube (8) Kegelform hat und die für die Aufnahme dieses vorderen Abschnittes in der Antriebswelle (5) vorgesehene Ausnehmung (12) eine sich verjüngende Querbohrung (13) ist, wobei von der Stirnseite des in das Sackloch (6) ragenden Abschnittes der Anriebswelle (5) ein über den gesamten Wellendurchmesser verlaufender Längsschlitz (14) ausgeht, dessen Breite (a) von der gedachten Längsmittelachse der Querbohrung (13) halbiert wird und dessen Länge (b) sich über das Querloch (3) hinaus erstreckt.

## Claims

1. Ignition distributor for a multi-cylinder internal-combustion engine, with a driveshaft (5) which can be set in rotation by means of the internal-combustion engine, furthermore with a rotor (1) which is arranged on the driveshaft (5) and by means of which ignition-voltage pulses are distributed to fixed electrodes, with a bearing bush (7) arranged firmly in the rotor (1), with a blind hole (6) surrounded by the bearing bush (7) and intended for receiving the driveshaft (5), and with a fixing screw (8) engaging radially through the bearing bush (7) into a recess (12) in the driveshaft (5), characterized in that the thread (10) for screwing the fixing screw (8) is located in the bearing bush (7), and the fixing screw (8) is screwed into this thread and presses with its front portion into the recess (12) of the driveshaft (5).

2. Ignition distributor according to Claim 1, characterized in that the front portion of the fixing screw (8) is rounded, and the recess (12) provided in the driveshaft (5) for receiving this front portion is cup-shaped.

3. Ignition distributor according to Claim 1, characterized in that the front portion of the fixing screw (8) has a conical form and the recess (12) provided in the driveshaft (5) for receiving this front portion is a tapering transverse bore (13), there starting from the end face of that portion of the driveshaft (5) projecting into the blind hole (6) a longitudinal slot (14) which extends over the entire shaft diameter and of which the width (a) is bisected by the imaginary longitudinal mid-axis of the transverse bore (13) and the length (b) extends beyond the transverse hole (13).

## Revendications

1. Distributeur pour allumage d'un moteur polycylindrique, avec un arbre d'entraînement (5) entrainé en rotation par le moteur à combustion interne, avec en outre un rotor (1) disposé sur l'arbre d'entraînement (5), rotor au moyen duquel des impulsions de tension d'allumage sont distribuées à des électrodes fixes, avec une douille de palier (7) rigidement disposée dans le rotor (1), avec un trou borgne (6) entouré par la douille de palier (7), pour recevoir l'arbre d'entraînement (5), avec une vis de fixation (8) venant en prise radialement à travers la douille de palier (7), dans un évidement (12) situé dans l'arbre d'entraînement (5), caractérisé en ce que le filetage (10), destiné à tourner la vis de fixation (8) se trouve dans la douille de palier (7) et que la vis de fixation (8) tournée dans ce filetage presse avec sa section avant dans l'évidement (12) de l'arbre d'entraînement (5).

2. Distributeur d'allumage selon la revendication 1, caractérisé en ce que la section avant de la vis de fixation (8) est arrondie et que l'évidement (12) prévu dans l'arbre d'entraînement (5) pour recevoir cette section avant possède une forme de calotte.

3. Distributeur d'allumage selon la revendication 1, caractérisé en ce que la section avant de la vis de fixation (8) possède une forme conique et que l'évidement (12) prévu dans l'arbre d'entraînement (5) pour recevoir cette section avant est un perçage transversal (13) se rétrécissant, une fente longitudinale (14) se développant sur tout le diamètre de l'arbre sortant à cette occasion à partir du côté frontal de l'arbre d'entraînement (5) qui émerge dans le trou borgne (6), fente dont la largeur (a) est partagée en deux moitiés égales par l'axe central longitudinal supposé du perçage transversal (13), et dont la longueur (b) s'étend au-dessus du trou transversal (13).
